# EUROPÄISCHE PATENTSCHRIFT

(11) **EP 1 732 051 B1**
(45) Veröffentlichungstag und Bekanntmachung des Hinweises auf die Patenterteilung: **30.07.2008**
(21) Anmeldenummer: 06011015.2
(22) Anmeldetag: 29.05.2006
(51) Int. Cl.: G08G 1/017

(54) **Verfahren und Vorrichtung zur Verkehrsüberwachung**
Method and device for traffic surveillance
Procédé et dispositif destinés à la surveillance du trafic

(30) Priorität: 01.06.2005 DE 102005025162
(43) Veröffentlichungstag der Anmeldung: 13.12.2006
(73) Patentinhaber: DSD Dr. Steffan Datentechnik Ges. M.b.H., 4020 Linz (AT)
(72) Erfinder: Steffan, Gundula, 4020 Linz (AT); Moser, Andreas, Dr., 4020 Linz (AT)
(74) Vertreter: Manitz, Finsterwald & Partner GbR

(56) Entgegenhaltungen:
- WO-A-01/20581
- DE-A1- 19 802 811
- US-A1- 2002 141 618
- US-B1- 6 754 663

## Beschreibung

Die Erfindung betrifft ein Verfahren zur Überwachung, insbesondere Rotlichtüberwachung, einer lichtzeichengeregelten Straßenstelle, insbesondere Kreuzung oder Einmündung, gemäß den Merkmalen des Oberbegriffs des Anspruchs 1. Die Erfindung betrifft ferner eine entsprechende Vorrichtung gemäß den Merkmalen des Oberbegriffs des Anspruchs 9. Ein derartiges Verfahren und eine derartige Vorrichtung sind in US 6,754,663 B 1 beschrieben.

Es ist bekannt, Kreuzungen mit Lichtzeichenanlagen oder Ampeln durch fest montierte Kamera- und Blitzgeräte zu überwachen. Wenn ein Fahrzeug während einer Rotlichtphase, insbesondere über eine Markierung, beispielsweise eine Haltelinie, in die Kreuzung einfährt, wird das Fahrzeug durch die Kamera fotografisch erfasst. Hierfür ist das Kamera- und Blitzgerät üblicherweise mit einer Induktionsschleife in der Fahrbahn, die ein Signal abgibt, wenn ein Fahrzeug in die Kreuzung einfährt, und der Ampelsteuerung, die bei einem Wechsel des Lichtzeichens ebenfalls ein Signal abgibt, verbunden.

Nachteilig bei derartigen Kamera- und Blitzgeräten ist jedoch, dass ein Rotlichtverstoß lediglich zu einem bestimmten Zeitpunkt, zu dem sich das Fahrzeug üblicherweise bereits in der Kreuzung befindet, dokumentiert wird. Insbesondere ist es nicht möglich, das Fehlverhalten über einen längeren Zeitraum zu dokumentieren. Darüber hinaus muss in der Fahrbahn eine Induktionsschleife vorhanden sein und das Kamera- und Blitzgerät muss sowohl mit der Induktionsschleife als auch der Ampelsteuerung in Verbindung stehen. Für die Installation eines derartigen Kamera- und Blitzgeräts ist folglich ein zusätzlicher Aufwand nötig.

Der Erfindung liegt daher die Aufgabe zugrunde, eine Möglichkeit zu schaffen, mit möglichst geringem Aufwand eine Nichtbeachtung der Lichtzeichen einer Lichtzeichenanlage, insbesondere über einen längeren Zeitraum, zu dokumentieren.

Erfindungsgemäß wird diese Aufgabe für ein Verfahren dadurch gelöst, dass von einem Bilderfassungssystem, insbesondere wenigstens einer Videokamera, kontinuierlich Bilder erfasst und bereitgestellt werden, die Bildpunkte enthalten, die zumindest einem Teil der Straßenstelle und zumindest einem Teil der Lichtzeichenanlage entsprechen, auf der Basis der Bilder ein in die Straßenstelle einfahrendes Fahrzeug und ein Wechsel des Lichtzeichens der Lichtzeichenanlage, insbesondere auf Rot, erkannt wird, und bei Einfahrt eines Fahrzeugs in die Straßenstelle nach dem Zeitpunkt des Wechsels des Lichtzeichens oder nach einem Zeitpunkt, der einen vorgegebenen Abstand zu dem Zeitpunkt des Wechsels des Lichtzeichens aufweist, Bilder abgespeichert werden, die Bildpunkte enthalten, die zumindest einem Teil des Fahrzeugs, insbesondere dem Kennzeichen, entsprechen.

Für eine Vorrichtung wird diese Aufgabe gelöst durch ein Bilderfassungssystem, insbesondere wenigstens eine Videokamera, die zur kontinuierlichen Erfassung und Bereitstellung von Bildern ausgebildet ist, die Bildpunkte enthalten, die zumindest einem Teil der Straßenstelle und zumindest einem Teil der Lichtzeichenanlage entsprechen, eine mit dem Bilderfassungssystem verbundene Datenverarbeitungseinrichtung, die zur Erkennung eines in die Straßenstelle einfahrenden Fahrzeugs und eines Wechsels des Lichtzeichens der Lichtzeichenanlage, insbesondere auf Rot, auf der Basis der Bilder ausgebildet ist, und die bei Einfahrt eines Fahrzeugs in die Straßenstelle nach dem Zeitpunkt des Wechsels des Lichtzeichens oder nach einem Zeitpunkt, der einen vorgegebenen Abstand zu dem Zeitpunkt des Wechsels des Lichtzeichens aufweist, zur Abspeicherung von Bildern ausgebildet ist, die Bildpunkte enthalten, die zumindest einem Teil des Fahrzeugs, insbesondere dem Kennzeichen, entsprechen, und einen Datenträger, auf dem die abzuspeichernden Bilder abspeicherbar sind.

Die Erfindung zeichnet sich dadurch aus, dass ein Bilderfassungssystem, insbesondere wenigstens eine Videokamera, vorgesehen ist, das kontinuierlich Bilder erfassen kann. Auf den Bildern sind zumindest ein Teil der zu überwachenden Straßenstelle, in die Kraftfahrzeuge einfahren können, und zumindest ein Teil der Lichtzeichenanlage oder Ampel, insbesondere das Lichtzeichen, dessen Aktivierung das Abspeichern von Bildern auslöst, zu sehen.

Auf der Basis der Bilder kann mittels eines geeigneten, aus dem Stand der Technik bekannten Objekterkennungsverfahrens ein in die überwachte Straßenstelle einfahrendes Fahrzeug erkannt werden. Darüber hinaus wird ein Wechsel des Lichtzeichens der Lichtzeichenanlage, beispielsweise von Grün auf Gelb oder von Gelb auf Rot, erkannt. Der Wechsel des Lichtzeichens wird über die sich ändernde Intensität der dem Lichtzeichen entsprechenden Bildpunkte der Bilder erkannt.

Die Bilder werden kontinuierlich auf das Einfahren von Fahrzeugen in die Straßenstelle, bevorzugt zumindest aus einer Richtung, und auf einen Wechsel des Lichtzeichens der Lichtzeichenanlage, d.h. insbesondere auf ein Umschalten der Verkehrsampel, hin überwacht. Wird festgestellt, dass nach einem bestimmten Zeitpunkt ein Fahrzeug noch in die Straßenstelle einfährt, werden Bilder abgespeichert, die zumindest einen Teil des Fahrzeugs, insbesondere dessen Kennzeichen, zeigen. Bei dem bestimmten Zeitpunkt kann es sich um den Zeitpunkt des Wechsels des Lichtzeichens, insbesondere von Gelb auf Rot, oder aber auch um einen Zeitpunkt, der einen vorgegebenen Abstand zu dem Zeitpunkt des Wechsels des Lichtzeichens aufweist, handeln. Insbesondere kann der bestimmte Zeitpunkt vor oder nach dem Zeitpunkt des Wechsels des Lichtzeichens liegen. Die abgespeicherten Bilder umfassen bevorzugt zumindest Bilder, die ab dem bestimmten Zeitpunkt über einen bestimmten Zeitraum erfasst werden.

Zur Erkennung eines in die Straßenstelle einfahrenden Fahrzeugs und eines Wechsels des Lichtzeichens der Lichtzeichenanlage ist eine Datenverarbeitungseinrichtung vorgesehen, die bei einem vorschriftswidrigen Einfahren eines Fahrzeugs in die Straßenstelle die abzuspeichernden Bilder auf dem Datenträger, insbesondere einem nichtflüchtigen Speicher, beispielsweise einer Festplatte, abspeichert. Bevorzugt ist das Bilderfassungssystem wetterfest und passt sich automatisch den jeweils gegebenen Lichtverhältnissen an.

Die einem vorschriftswidrig in die Straßenstelle eingefahrenen Fahrzeug zugeordneten abgespeicherten Bilder umfassen Bildpunkte, die zumindest einem Teil des Fahrzeugs entsprechen, aus denen eine Zuordnung des Fahrzeugs zu einem Fahrzeughalter möglich ist. Insbesondere handelt es sich bei dem Teil des Fahrzeugs um das Kennzeichen des Fahrzeugs. Bevorzugt werden jedoch Bilder abgespeichert, die nicht nur das Kennzeichen, sondern zumindest einen Teil der Straßenstelle mit dem Kraftfahrzeug und den Teil der Lichtzeichenanlage zeigen, der den Wechsel des Lichtzeichens anzeigt. Somit kann insbesondere gleichzeitig einerseits die vorschriftswidrige Einfahrt des Fahrzeugs in die Straßenstelle und andererseits das direkte Ampellicht der Lichtzeichenanlage dokumentiert werden.

Für jedes Fahrzeug, das vorschriftswidrig in die Straßenstelle einfährt, wird folglich ein Videofilm oder eine Bilderserie, die pro Zeiteinheit weniger Bilder umfassen kann als der Videofilm, aufgenommen bzw. aufgezeichnet. Unter einer Einfahrt in die Straßenstelle ist insbesondere zu verstehen, dass das einfahrende Fahrzeug eine auf der Fahrbahn angebrachte Haltelinie oder eine fiktive Linie überfährt bzw. überquert, oder einen gewissen Mindestabstand zu der erfindungsgemäßen Vorrichtung oder einem Bezugspunkt der Straßenstelle über- oder unterschreitet.

Aufgrund der Erfindung kann auf eine in der Fahrbahn verlegte Induktionsschleife verzichtet werden, da die Einfahrt eines Fahrzeugs in die Straßenstelle allein mittels des Bilderfassungssystems erkennbar ist. Darüber hinaus kann mittels des Bilderfassungssystems auch ein Wechsel des Lichtzeichens der Lichtzeichenanlage erkannt werden. Mit der Erfindung ist es also möglich, ohne weitere Einrichtungen, wie beispielsweise eine Induktionsschleife oder eine Verbindung zu der Ampelsteuerung, eine Verkehrsüberwachung, insbesondere Rotlichtüberwachung, durchzuführen. Die erfindungsgemäße Vorrichtung kann folglich ohne weitere Maßnahmen oder Vorkehrungen an beliebigen lichtzeichengeregelten Straßenstellen installiert werden.

Vorteilhafte Ausführungsformen der Erfindung sind auch in den Unteransprüchen, der Beschreibung sowie der Zeichnung angegeben.

Nach einer besonderen Ausgestaltung der Erfindung werden Bilder, insbesondere ein Videofilm, über einen vorgegebenen Zeitraum, beispielsweise mehrere Sekunden, abgespeichert. Die Aufnahmelänge ist dann für alle Aufnahmen gleich. Alternativ können Bilder aber auch über einen Zeitraum abgespeichert werden, der andauert, bis das Fahrzeug den Sichtbereich des Bilderfassungssystems verlässt. Verschiedene Aufnahmen besitzen dann unterschiedliche Aufnahmelängen, die davon abhängen, wie lange das jeweilige Fahrzeug im Sichtbereich des Bilderfassungssystems verbleibt. Hierdurch kann sichergestellt werden, dass das Verhalten des vorschriftswidrig in die Straßenstelle eingefahrenen Fahrzeugs in zeitlicher Hinsicht vollständig dokumentiert wird.

Insbesondere können auch Bilder abgespeichert werden, die bereits während einer bestimmten Zeit vor dem Zeitpunkt des Wechsels des Lichtzeichens erfasst wurden. Beispielsweise kann bei einem Wechsel des Lichtzeichens von Gelb auf Rot, durch den das Abspeichern von Bildern ausgelöst werden soll, der letzte Abschnitt der Gelbphase mit abgespeichert werden. Soll das Abspeichern von Bildern durch einen Wechsel des Lichtzeichens von Grün auf Gelb ausgelöst werden, kann der letzte Abschnitt der Grünphase mit abgespeichert werden.

Vorzugsweise werden alle erfassten Bilder temporär zwischengespeichert. Besonders vorteilhaft ist es hierbei, wenn der Zwischenspeicher nach Art einer Endlosschleife kontinuierlich überschrieben wird. Typischerweise kann der Zwischenspeicher eine Speichergröße besitzen, die eine Aufnahmezeit von ca. 10 bis 20 Sekunden erlaubt. Das Bilderfassungssystem befindet sich gewissermaßen in einem permanenten Aufnahmemodus. Falls ein vorschriftswidriges Einfahren eines Fahrzeugs in die Straßenstelle erkannt wird, können die entsprechenden Bilder, insbesondere auch Bilder, die bereits während einer bestimmten Zeit vor dem Zeitpunkt des Wechsels des Lichtzeichens erfasst wurden, dann auf dem Datenträger abgespeichert werden.

Es ist weiterhin bevorzugt, dass die abgespeicherten Bilder Bildpunkte enthalten, die zumindest einem Teil des Fahrers des Fahrzeugs entsprechen und insbesondere eine Identifikation des Fahrers ermöglichen. Bei einer Auswertung der abgespeicherten Bilder kann hierdurch der zu dem fraglichen Zeitpunkt tatsächlich am Steuer des Fahrzeugs befindliche Fahrer ermittelt werden.

Des Weiteren kann auf der Basis der Bilder das Kennzeichen automatisiert identifiziert werden. Es ist hierdurch somit nicht notwendig, eine manuelle Auswertung hinsichtlich des Kennzeichens vorzunehmen, um eine Zuordnung des Fahrzeugs zu dem jeweiligen Fahrzeughalter zu ermöglichen. Die jeweiligen Bilder können im Falle einer derartigen automatischen Identifizierung dann unter dem Kennzeichen des Fahrzeugs abgespeichert oder abgelegt werden.

Gemäß einer vorteilhaften Ausführungsform der Erfindung wird mit der Erfassung der Bilder die Uhrzeit und/oder das Datum erfasst und den Bildern zugeordnet. Hierdurch wird dokumentiert, zu welcher Uhrzeit und/oder zu welchem Datum die jeweiligen Bilder abgespeichert wurden. Insbesondere kann die erfasste Uhrzeit und/oder das Datum in die jeweils zugeordneten Bilder eingeblendet werden. Zur Zeit- und/oder Datumserfassung kann eine Funkuhr verwendet werden, so dass die Richtigkeit der Uhrzeit und/oder des Datums gewährleistet ist. Die Funkzeiten können dabei in einer Protokolldatei erfasst werden. Anstelle der Funkuhr kann beispielsweise auch eine geeignete Computeruhr verwendet werden.

Weiterer Gegenstand der Erfindung ist ein Computerprogramm mit Programmcode-Mitteln, um das erfindungsgemäße Verfahren durchzuführen, wenn das Programm auf einem Computer ausgeführt wird.

Gegenstand der Erfindung ist auch ein Computerprogrammprodukt mit Programmcode-Mitteln, die auf einem computerlesbaren Datenträger gespeichert sind, um das erfindungsgemäße Verfahren durchzuführen, wenn das Computerprogrammprodukt auf einem Computer ausgeführt wird.

Unter einem Computer wird hierbei eine beliebige Datenverarbeitungsvorrichtung verstanden, mit der das Verfahren ausgeführt werden kann. Insbesondere können diese digitale Signalprozessoren und/oder Mikroprozessoren aufweisen, mit denen das Verfahren ganz oder in Teilen ausgeführt wird.

Die Erfindung wird im Folgenden beispielhaft unter Bezugnahme auf die Zeichnung beschrieben.

Die einzige Figur zeigt eine perspektivische Ansicht einer lichtzeichengeregelten Kreuzung, an der eine erfindungsgemäße Vorrichtung aufgestellt ist.

Die erfindungsgemäße Vorrichtung 10 umfasst eine Videokamera, deren Sichtbereich 12 auf die zu überwachende Kreuzung gerichtet ist, eine mit der Videokamera verbundene Datenverarbeitungseinrichtung oder einen Computer zur Auswertung von von der Videokamera erfassten und bereitgestellten Bildern, einen Zwischenspeicher, in dem alle erfassten Bilder temporär zwischengespeichert werden, wobei der Zwischenspeicher nach Art einer Endlosschleife kontinuierlich überschrieben wird, und eine Festplatte, auf der abzuspeichernde Bilder abspeicherbar sind. Die vorstehend aufgeführten Bestandteile der erfindungsgemäßen Vorrichtung 10 sind jeweils nicht dargestellt.

An der durch die erfindungsgemäße Vorrichtung 10 zu überwachenden Kreuzung sind in Längsrichtung pro Fahrtrichtung jeweils eine Ampel 14 und 16 aufgestellt. Die Ampeln der Querrichtung sind der Einfachheit halber weggelassen. Die Ampeln 14 und 16 sowie den Ampeln 14 und 16 zugeordnete Haltelinien 18 und 20 liegen jeweils im Sichtbereich 12 der erfindungsgemäßen Vorrichtung 10.

Im Betrieb erfasst die Videokamera der erfindungsgemäßen Vorrichtung 10 kontinuierlich die Kreuzung inklusive der Haltelinie 18 sowie die Ampel 14, d.h. die von der Videokamera erfassten Bilder enthalten Bildpunkte, die der Kreuzung und der Ampel 14 entsprechen.

Die Datenverarbeitungseinrichtung der erfindungsgemäßen Vorrichtung 10 kann anhand der durch die Videokamera aufgenommen Bilder einen Wechsel der Lichtzeichen der Lichtzeichenanlage, insbesondere von Gelb auf Rot, erkennen. Darüber hinaus kann die Datenverarbeitungseinrichtung anhand der aufgenommenen Bilder in der Figur nicht dargestellte Fahrzeuge erkennen. Insbesondere kann die Datenverarbeitungseinrichtung erkennen, ob ein in Richtung der Ampel 14 auf die Kreuzung zufahrendes Fahrzeug die Haltelinie 18 überquert. Unter dem Überqueren der Haltelinie 18 soll ein Einfahren in die Kreuzung im Sinne dieser Anmeldung verstanden werden.

Stellt die Datenverarbeitungseinrichtung nun fest, dass ein Fahrzeug noch in die Kreuzung eingefahren ist, obwohl die Ampel 14 bereits von Gelb auf Rot umgeschaltet hat, so werden ab dem Zeitpunkt des Wechsels des Lichtzeichens von Gelb auf Rot die von der Videokamera erfassten Bilder auf der Festplatte der Vorrichtung 10 abgespeichert. Die Bilder werden dabei über einen Zeitraum abgespeichert, der andauert, bis das Fahrzeug den Sichtbereich 12 der Videokamera verlassen hat.

Zeitgleich mit der Erfassung der Bilder wird mittels einer in der Figur nicht dargestellten Funkuhr der erfindungsgemäßen Vorrichtung 10 die aktuelle Uhrzeit und das aktuelle Datum erfasst und in die abzuspeichernden oder abgespeicherten Bilder eingeblendet. Aus den Bildern kann mittels der Datenverarbeitungseinrichtung das Kennzeichen des Kraftfahrzeugs automatisch identifiziert werden, unter dem die jeweiligen Bilder, die einen Videofilm darstellen, dann abgespeichert werden.

Sind die beiden Ampeln 14 und 16 miteinander synchronisiert, d.h. schalten die beiden Ampeln 14 und 16 zeitgleich oder in einem bekannten zeitlichen Abstand zueinander um, so kann durch die erfindungsgemäße Vorrichtung 10 nicht nur der über die Haltelinie 18 in die Kreuzung einfahrende Verkehr, sondern auch der über die Haltelinie 20 in die Kreuzung einfahrende Gegenverkehr überwacht werden. Der Gegenverkehr wird von der erfindungsgemäßen Vorrichtung 10 frontal aufgenommen, wobei die durch die Videokamera erfassten Bilder auch das Gesicht der jeweiligen Fahrer zeigen, so dass eine Identifikation der jeweiligen Fahrer möglich ist. Alternativ kann die erfindungsgemäße Vorrichtung 10 auch nur zur Überwachung des Gegenverkehrs verwendet werden. Bevorzugt ist auf beiden Seiten der Kreuzung eine erfindungsgemäße Vorrichtung angebracht, so dass für beide Fahrtrichtungen jeweils eine Vorderansicht und/oder eine Rückansicht, oder für ein Fahrzeug sowohl eine Vorder- als auch eine Rückansicht verfügbar ist.

### Bezugszeichenliste

- 10: Vorrichtung zur Rotlichtüberwachung
- 12: Sichtbereich der Videokamera
- 14: Ampel
- 16: Ampel
- 18: Haltelinie
- 20: Haltelinie

## Patentansprüche

1. Verfahren zur Überwachung, insbesondere Rotlichtüberwachung, einer lichtzeichengeregelten Straßenstelle, insbesondere Kreuzung oder Einmündung, mit einem Bilderfassungssystem, insbesondere wenigstens einer Videokamera, bei dem
- von dem Bilderfassungssystem kontinuierlich Bilder erfasst und bereitgestellt werden, die Bildpunkte enthalten, die zumindest einem Teil der Straßenstelle und zumindest einem Teil der Lichtzeichenanlage entsprechen,
- auf der Basis der Bilder ein in die Straßenstelle einfahrendes Fahrzeug erkannt wird,
- ein Wechsel des Lichtzeichens der Lichtzeichenanlage, insbesondere auf Rot, erkannt wird, und
- bei Einfahrt eines Fahrzeugs in die Straßenstelle nach dem Zeitpunkt des Wechsels des Lichtzeichens oder nach einem Zeitpunkt, der einen vorgegebenen Abstand zu dem Zeitpunkt des Wechsels des Lichtzeichens aufweist, Bilder abgespeichert werden, die Bildpunkte enthalten, die zumindest einem Teil des Fahrzeugs, insbesondere dem Kennzeichen, entsprechen,
**dadurch gekennzeichnet,**
**dass** der Wechsel des Lichtzeichens der Lichtzeichenanlage auf der Basis der Bilder erkannt wird, nämlich anhand der sich ändernden Intensität der dem Lichtzeichen entsprechenden Bildpunkte der Bilder.

2. Verfahren nach Anspruch 1, **dadurch gekennzeichnet, dass** Bilder über, einen vorgegebenen Zeitraum, beispielsweise mehrere Sekunden, abgespeichert werden, oder
dass Bilder über einen Zeitraum abgespeichert werden, der andauert, bis das Fahrzeug den Sichtbereich (12) des Bilderfassungssystems verlässt.

3. Verfahren nach einem der vorhergehenden Ansprüche,
**dadurch gekennzeichnet,**
**dass** auch Bilder abgespeichert werden, die bereits während einer bestimmten Zeit vor dem Zeitpunkt des Wechsels des Lichtzeichens erfasst wurden, und /oder
**dass** alle erfassten Bilder temporär zwischengespeichert werden, wobei der Zwischenspeicher bevorzugt nach Art einer Endlosschleife kontinuierlich überschrieben wird.

4. Verfahren nach einem der vorhergehenden Ansprüche,
**dadurch gekennzeichnet,**
**dass** die abgespeicherten Bilder Bildpunkte enthalten, die zumindest einem Teil des Fahrers des Fahrzeugs entsprechen und insbesondere eine Identifikation des Fahrers ermöglichen.

5. Verfahren nach einem der vorhergehenden Ansprüche,
**dadurch gekennzeichnet,**
**dass** auf der Basis der Bilder das Kennzeichen automatisiert identifiziert wird, wobei die jeweiligen Bilder bevorzugt unter dem Kennzeichen des Fahrzeugs abgespeichert werden.

6. Verfahren nach einem der vorhergehenden Ansprüche,
**dadurch gekennzeichnet,**
**dass** mit der Erfassung der Bilder die Uhrzeit und/oder das Datum erfasst und den Bildern zugeordnet wird, wobei die erfasste Uhrzeit und/oder das Datum bevorzugt in die jeweils zugeordneten Bilder eingeblendet wird, und/oder
**dass** zur Zeit- und/oder Datumserfassung eine Funkuhr verwendet wird, und dass die Funkzeiten in einer Protokolldatei erfasst werden.

7. Computerprogramm mit Programmcode-Mitteln, um das Verfahren nach einem der Ansprüche 1 bis 6 durchzuführen, wenn das Programm auf einem Computer ausgeführt wird.

8. Computerprogrammprodukt mit einem Computerprogramm nach Anspruch 7, wobei die Programmcode-Mittel des Computerprogramms auf einem computerlesbaren Datenträger gespeichert sind.

9. Vorrichtung zur Überwachung, insbesondere Rotlichtüberwachung, einer lichtzeichengeregelten Straßenstelle, insbesondere Kreuzung oder Einmündung, mit
- einem Bilderfassungssystem, insbesondere wenigstens einer Videokamera, das zur kontinuierlichen Erfassung und Bereitstel- H lung von Bildern ausgebildet ist, die Bildpunkte enthalten, die zumindest einem Teil der Straßenstelle und zumindest einem Teil der Lichtzeichenanlage entsprechen,
- einer mit dem Bilderfassungssystem verbundenen Datenverarbeitungseinrichtung, die zur Erkennung eines in die Straßenstelle einfahrenden Fahrzeugs auf der Basis der Bilder und zur Erkennung eines Wechsels des Lichtzeichens der Lichtzeichenanlage, insbesondere auf Rot, ausgebildet ist, und die bei Einfahrt eines Fahrzeugs in die Straßenstelle nach dem Zeitpunkt des Wechsels des Lichtzeichens oder nach einem Zeitpunkt, der einen vorgegebenen Abstand zu dem Zeitpunkt des Wechsels des Lichtzeichens aufweist, zur Abspeicherung von Bildern ausgebildet ist, die Bildpunkte enthalten, die zumindest einem Teil des Fahrzeugs, insbesondere dem Kennzeichen, entsprechen, und
- einem Datenträger, auf dem die abzuspeichernden Bilder abspeicherbar sind,
**dadurch gekennzeichnet,**
**dass** die Erkennung des Wechsels des Lichtzeichens der Lichtzeichenanlage auf der Basis der Bilder erfolgt, nämlich anhand der sich ändernden Intensität der dem Lichtzeichen entsprechenden Bildpunkte der Bilder.

10. Vorrichtung nach Anspruch 9,
**dadurch gekennzeichnet,**
**dass** ein Zwischenspeicher zur temporären Zwischenspeicherung aller erfassten Bilder vorgesehen ist, und/oder
**dass** Mittel zur automatisierten Identifizierung des Kennzeichens auf der Basis der abgespeicherten Bilder vorgesehen sind, und/oder dass Mittel zur Erfassung der Uhrzeit und/oder des Datums, insbesondere eine geeichte Computeruhr oder eine Funkuhr, und Mittel zur Zuordnung der Uhrzeit und/oder des Datums zu den jeweiligen Bildern vorgesehen sind.

## Claims

1. A method for monitoring, in particular red light monitoring, of a traffic-light regulated road location, in particular crossroads or a junction, having an image detection system, in particular at least one video camera, wherein
- images containing picture elements corresponding to at least a part of the road location and to at least a part of the traffic lights are continuously detected and made available by the image detection system;
- a vehicle driving into the road location is recognised based on the images;
- a change of the signal of the traffic lights, in particular to red, is recognised; and
- when a vehicle drives into the road location after the time of the change of the signal or after a time which has a preset interval to the time of the change of the signal, images containing picture elements corresponding to at least a part of the vehicle, in particular to the registration plate, are stored,
**characterised in that**
the change of the signal of the traffic lights is recognised on the basis of the images, namely on the basis of the changing intensity of the picture elements of the images corresponding to the signal.

2. A method in accordance with claim 1,
**characterised in that**
images are stored over a preset period, for example over a plurality of seconds; or
**in that** images are stored over a period lasting until the vehicle exits the range of view (12) of the image detection system.

3. A method in accordance with any one of the preceding claims,
**characterised in that**
images are also stored which were already detected during a specific time before the point in time of the change of the signal; and/or
**in that** all the detected images are temporarily buffered, with the buffer preferably being overwritten continuously in the manner of an endless loop.

4. A method in accordance with any one of the preceding claims,
**characterised in that**
the stored images contain picture elements which correspond to at least a part of the driver of the vehicle and which in particular enable an identification of the driver.

5. A method in accordance with any one of the preceding claims,
**characterised in that**
the registration number is identified in an automated manner on the basis of the images, with the respective images preferably being stored under the registration number of the vehicles.

6. A method in accordance with any one of the preceding claims,
**characterised in that**
the time of day and/or the date are detected with the detection of the images and are associated with the images, with the detected time of day and/or date preferably being superimposed onto the respectively associated images; and/or
**in that** a radio timepiece is used for the detection of the time and/or date; and/or **in that** the radio times are recorded in a protocol file.

7. A computer program with program code means to carry out the method in accordance with any one of the claims 1 to 6, when the program is carried out on a computer.

8. A computer program product with a computer program in accordance with claim 7, wherein the program code means of the computer program are stored on a computer readable data carrier.

9. A device for the monitoring, in particular red light monitoring, of a traffic light regulated road location, in particular crossroads or a junction, comprising
- an image detection system, in particular at least one video camera, which is made for the continuous recognition and provision of images containing picture elements corresponding to at least a part of the road location and to at least a part of the traffic lights;
- a data processing device which is connected to the image detection system and which is made for the recognition of a vehicle driving into the road location based on the images and for the recognition of a change of the signal of the traffic light, in particular to red, and which, when a vehicle drives into the road location after the time of the change of the signal or after a time which has a preset interval to the time of the change of the signal, is made for the storage of images containing picture elements corresponding to at least a part of the vehicle, in particular to the registration plate; and
- a data carrier on which the images to be stored are storable,
**characterised in that**
the recognition of the change of the signal of the traffic lights takes place on the basis of images, namely on the basis of the changing intensity of the picture elements of the images corresponding to the signal.

10. An apparatus in accordance with claim 9,
**characterised in that**
a buffer is provided for the temporary buffering of all the detected images; and/or
**in that** means are provided for the automated identification of the registration number on the basis of the stored images; and/ or
**in that** means are provided for the detection of the time of day and/or of the date, in particular a calibrated computer clock or a radio timepiece; and **in that** means are provided for the association of the time of day and/or of the date with the respective images.

## Revendications

1. Procédé de surveillance, en particulier de surveillance de feux tricolores, d'un emplacement routier contrôlé par des signaux lumineux, en particulier à un croisement ou un embranchement, comprenant un système de saisie d'images, en particulier au moins une caméra vidéo, dans lequel
- des images sont saisies et préparées en continu par le système de saisie d'images, qui contiennent des pixels qui correspondent au moins à une partie de l'emplacement routier et au moins une partie de l'installation à signaux lumineux,
- un véhicule arrivant à l'emplacement routier est reconnu sur la base des images,
- un changement du signal lumineux de l'installation à signaux lumineux, en particulier vers le rouge, est reconnu, et
- lors de l'entrée d'un véhicule dans l'emplacement routier après l'instant du changement du signal lumineux, ou bien après un instant qui se trouve à un écart prédéterminé par rapport à l'instant du changement du signal lumineux, des images sont mémorisées qui contiennent des pixels qui correspondent à au moins une partie du véhicule, en particulier son numéro d'immatriculation,
**caractérisé en ce que** le changement du signal lumineux de l'installation à signaux lumineux est reconnu sur la base des images, en fait au moyen de l'intensité variable des pixels des images qui correspondent au signal lumineux.

2. Procédé selon la revendication 1,
**caractérisé en ce que** des images sont mémorisées sur une période temporelle prédéterminée, par exemple plusieurs secondes, ou bien
**en ce que** des images sont mémorisées sur une période temporelle qui dure jusqu'à ce que le véhicule quitte la zone de vision (12) du système de saisie d'images.

3. Procédé selon l'une des revendications précédentes,
**caractérisé en ce que** l'on mémorise aussi des images qui ont été saisies déjà pendant un temps déterminé avant l'instant du changement du signal lumineux, et/ou
toutes les images saisies sont mémorisées temporairement, la mémoire intermédiaire étant de préférence réécrite en continu à la manière d'une boucle sans fin.

4. Procédé selon l'une des revendications précédentes,
**caractérisé en ce que** les images mémorisées contiennent des pixels qui correspondent au moins à une partie du conducteur du véhicule, et qui permettent en particulier une identification du conducteur.

5. Procédé selon l'une des revendications précédentes,
**caractérisé en ce qu'**en se basant sur les images, le numéro d'immatriculation est automatiquement identifié, les images respectives étant de préférence mémorisées sous le numéro d'immatriculation du véhicule.

6. Procédé selon l'une des revendications précédentes,
**caractérisé en ce que** simultanément à la saisie des images, on saisit l'heure et/ou la date et on les associe aux images, l'heure et/ou la date saisie étant affichée de préférence sur les images respectivement associées, et/ou
**en ce que** l'on utilise une horloge radiocommandée pour la détection de l'heure et/ou de la date, et **en ce que** les temps provenant de la radiocommande sont consignés dans un fichier de protocole.

7. Programme d'ordinateur avec des moyens formant code de programme pour mettre en oeuvre le procédé selon l'une des revendications 1 à 6, quand le programme est exécuté sur un ordinateur.

8. Produit de programme d'ordinateur comprenant un programme d'ordinateur selon la revendication 7, dans lequel les moyens formant code de programme du programme d'ordinateur sont mémorisés sur un support de données lisible à l'ordinateur.

9. Dispositif de surveillance, en particulier de surveillance de feux tricolores, d'un emplacement routier contrôlé par des signaux lumineux, en particulier à un croisement ou un embranchement, comprenant :
- un système de saisie d'images, en particulier au moins une caméra vidéo, qui est réalisé pour la saisie et la préparation en continu d'images qui contiennent des pixels qui correspondent au moins à une partie de l'emplacement routier et au moins une partie de l'installation à signaux lumineux,
- un système de traitement de données relié au système de saisie d'images, qui est réalisé pour reconnaître un véhicule entrant dans l'emplacement routier en se basant sur les images et pour reconnaître un changement du signal lumineux de l'installation à signaux lumineux, en particulier au rouge, et qui, lors de l'entrée d'un véhicule sur l'emplacement routier après l'instant du changement du signal lumineux, ou après un instant qui se trouve à une distance prédéterminée de l'instant du changement du signal lumineux, est réalisé pour mémoriser des images qui contiennent des pixels qui correspondent au moins à une partie du véhicule, en particulier le numéro d'immatriculation, et
- un support de données, sur lequel les images à mémoriser peuvent être mémorisées,
**caractérisé en ce que** la reconnaissance du changement du signal lumineux de l'installation à signaux lumineux a lieu en se basant sur les images, en fait au moyen de l'intensité variable des pixels des images correspondant au signal lumineux.

10. Dispositif selon la revendication 9,
**caractérisé en ce qu'**il est prévu une mémoire intermédiaire pour la mémorisation temporaire de toutes les images saisies, et/ou
**en ce qu'**il est prévu des moyens pour l'identification automatique du numéro d'immatriculation en se basant sur les images mémorisées, et/ou
**en ce qu'**il est prévu des moyens pour saisir l'heure et/ou la date, en particulier une horloge informatique étalonnée ou une horloge radiocommandée, et des moyens pour associer l'heure et/ou la date aux images respectives.
